# EUROPÄISCHE PATENTSCHRIFT

(11) **EP 1 150 011 B1**
(45) Veröffentlichungstag und Bekanntmachung des Hinweises auf die Patenterteilung: **01.06.2005**
(21) Anmeldenummer: 01105058.0
(22) Anmeldetag: 01.03.2001
(51) Int. Cl.: F04B 23/02, F04B 23/10

(54) **Motor-Pumpenaggregat**
Motor-pump unit
Ensemble moto-pompe

(30) Priorität: 26.04.2000 DE 20007554 U
(43) Veröffentlichungstag der Anmeldung: 31.10.2001
(73) Patentinhaber: HAWE Hydraulik GmbH & Co. KG, 81673 München (DE)
(72) Erfinder: Neumair, Georg, 85402 Thalhausen (DE)
(74) Vertreter: Grünecker, Kinkeldey, Stockmair & Schwanhäusser Anwaltssozietät

(56) Entgegenhaltungen:
- EP-A- 0 890 741
- DE-A- 3 839 689
- DE-A- 3 931 699
- DE-U- 29 519 941
- DE-U- 29 906 881
- GB-A- 2 000 221

## Beschreibung

Die Erfindung betrifft ein Motor-Pumpenaggregat gemäß Oberbegriff des Anspruchs 1.

Bei dem aus DE-U-299 06 881 bekannten Motor-Pumpenaggregat gelangt aus dem Hydrauliksystem zurücklaufendes Öl entweder direkt in den ersten Teilraum oder über einen untenliegenden, freien Durchgang in der Trennwand aus dem zweiten Teilraum auch in den ersten Teilraum. Bei horizontaler Betriebslage des Motor-Pumpenaggregats stellt sich in beiden Teilräumen der gleiche Füllstand ein. Eine oben in der Trennwand liegende Entlüftungsbohrung lässt Luft übertreten. Die Entlüftungsbohrung hat einen wesentlich kleineren Querschnitt als der Durchgang in der Trennwand. Die im ersten Teilraum enthaltene Radialkolben-Pumpenanordnung soll mit kleiner Liefermenge extrem hohe hydraulische Drücke erzeugen, z. B. zwischen 700 und 800 bar. Bei längerem Stillstand des Motor-Pumpenaggregats oder durch Neigen oder Bewegen des Motor-Pumpenaggregats treten Lufteinschlüsse im Öl auf, die sich auch bei Verwenden eines Ansaugrüssels für die höherliegenden Radialkolben-Pumpenelemente nicht mit Sicherheit vermeiden lassen. Da die Kolben der Radialkolben-Pumpenelemente kleine Durchmesser haben, führt ein Lufteinschluss zu einer Abnahme der Förderleistung der Radialkolben-Pumpenanordnung, so dass der benötigte Höchstdruck nicht erreicht wird.

Mit Motor-Pumpenaggregaten befassen sich z. B. GB 2000 221A, DE 295 19 941, DE 3 931 699A, EP 0 890 741A, DE 3 839 689A.

Der Erfindung liegt die Aufgabe zugrunde, ein Motor-Pumpenaggregat der eingangs genannten Art mit verbesserter Förderleistung zu schaffen, mit dem der notwendige Höchstdruck zuverlässig erreicht wird.

Die gestellte Aufgabe wird mit den Merkmalen des Anspruchs 1 gelöst.

Mittels des dem ersten Teilraum zugeordneten Füll- und Druckvorspann-Systems wird im ersten Teilraum nicht nur der vorbestimmte Füllstand eingehalten, sondern es wird an der Ansaugseite der Radialkolben-Pumpenanordnung sogar ein hydraulischer Vorspanndruck erzeugt. Diese Maßnahmen verbessern die Förderleistung der Radialkolben-Pumpenanordnung spürbar. Lufteinschlüsse werden in den Radialkolben-Pumpenelementen vermieden, gegebenenfalls ermöglicht es der Vorspanndruck, dass die Pumpenelemente Lufteinschlüsse selbsttätig beseitigen. Mit der verbesserten Förderleistung werden extrem hohe Drücke, z. B. von 700 bis 800 bar mit Radialkolben-Pumpenelementen mit kleinen Kolben und kleiner Fördermenge erreicht. Das Aggregat ist vorwiegend für den Einsatz mit horizontaler Motorwelle konzopiert (liegende Arbeitsposition). Das Prinzip der Druckspannung ist jedoch auch für stehende Aggregate von Vorteil.

Ein federbelastetes Vorspannventil lässt den Ölaustausch vom ersten Teilraum zum zweiten Teilraum über den Überströmkanal erst dann zu, wenn im ersten Teilraum der eingestellte Vorspanndruck erreicht ist. Über den Entlüftungskanal wird im ersten Teilraum enthaltene Luft in den zweiten Teilraum überführt und der Füllstand des ersten Teilraums mindestens bis auf die Höhe des Entlüftungskanals gehoben. Das aus dem Rücklaufsystem in den ersten Teilraum zurückströmende Öl steht unter Rücklaufdruck, aus dem über das Vorspannventil der Vorspanndruck im ersten Teilraum abgeleitet wird. Die zurückströmende Ölmenge drückt ferner Restluft vom ersten Teilraum über den Entlüftungskanal in den zweiten Teilraum. Selbst nach längerem Stillstand des Motor-Pumpenaggregats und/oder bei Bewegungen beim Transport und/oder vorübergehend starker Ölabgabe gelangt keine Luft in die Radialkolben-Pumpenanordnung. Sollte dennoch Luft aus anderen Gründen eingeschlossen worden sein, dann sind die Radialkolben-Pumpenelemente dank des Vorspanndrucks im ersten Teilraum leichter in der Lage, Lufteinschlüsse selbsttätig zu beseitigen. Alternativ oder additiv können der erforderliche Vorspanndruck und der notwendige Füllstand auch mit einer Ladepumpe eingestellt werden.

Herstellungstechnisch und montagetechnisch einfach ist das Vorspannventil ein Einschraub-Rückschlagventil in der Trennwand. Einschraub-Rückschlagventile sind kostengünstig, beanspruchen wenig Einbauraum, und sind sehr funktionssicher.

Kompakte Abmessungen, ein stabiler Wärmehaushalt auch für Dauerbetrieb, und eine kostengünstige Herstellung des Motor-Pumpenaggregats sind möglich, wenn der Statorwicklungsteil des als Unter-Öl-Motor ausgebildeten Elektromotors direkt in den Leichtmetall-Profilabschnitt eingeschrumpft ist, der einen Teil des Gehäuses bzw. Ölreservoirs bildet. Zumindest eine umfangseitige Abflachung im Statorwicklungsteil bildet einen Ölaustausch-Durchgang, über den Öl beispielsweise zu einem der Radialkolben-Pumpenanordnung abgewandten Motorwellen-Lager gebracht wird. Abgesehen von der mindestens einen Abflachung liegt ein direkter metallischer Kontakt zwischen dem Statorwicklungsteil und dem Leichtmetall-Profilabschnitt vor, über den ohne dazwischenliegenden Ölfilm Wärme aus dem Statorwicklungsteil nach außen abgeleitet wird, die über die Verrippung abgestrahlt und/oder durch ein Gebläse entfernt wird.

Der Entlüftungskanal sollte oberhalb der Ansaugbereiche, insbesondere der höchstliegenden Ansaugbereiche, der mehreren über die Pumpenwellen verteilten Radialkolben-Pumpenelemente angeordnet sein, zweckmäßigerweise ganz nahe bei der oberen Begrenzung des ersten Teilraums. Der Überströmkanal kann hingegen auf Höhe der Motorwelle angeordnet sein.

Eine erhebliche Verbesserung der Förderleistung lässt sich bereits mit einem relativ moderaten Vorspanndruck von ca. 0,1 bar im ersten Teilraum erzielen, zweckmäßigerweise über das zurücklaufende und unter dem Rücklaufdruck stehende Öl. Wie gesagt, kann jedoch alternativ oder additiv der Vorspanndruck auch über eine Ladepumpe eingestellt werden.

Zweckmäßigerweise ist im zweiten Teilraum eine Niederdruck-Pumpenanordnung an der Trennwand angebracht, die wenigstens eine Zahnradpumpe umfasst, mit der bis zu moderaten Drücken eine hohe Förderleistung erzielt wird, ehe zum Erreichen der Höchstdruckgrenze die Radialkolben-Pumpenanordnung mit kleinerer Förderleistung übernimmt.

Die Ladepumpe wird zweckmäßigerweise von der gleichen Motorwelle angetrieben und befindet sich im ersten oder zweiten Teilraum.

Für den benötigten Höchstdruck werden Radialkolben-Pumpenelemente mit Kolbendurchmessem zwischen 4 und 9 mm eingesetzt. Sie lassen mit verhältnismäßig geringer Antriebsleistung Höchstdrücke von ca. 700 bis 800 bar erreichen. Eine moderate Antriebsleistung ist nämlich im Hinblick auf den Anlaufstrom des Elektromotors zweckmäßig, um das Motor-Pumpenaggregat als tragbare Einheit an das normale Stromnetz anschließen zu können, ohne übliche Sicherungen zu überlasten.

Zweckmäßig ist das Motor-Pumpenaggregat eine tragbare Einheit, die leichter ist als etwa 25 kg.

Um die Erstbefüllung des ersten Teilraums zu vereinfachen und das Öl problemlos ablassen zu können, wird in der Trennwand ein weiterer Durchgang mit einem Rückschlagventil vorgesehen, das in Strömungsrichtung vom ersten Teilraum zum zweiten Teilraum sperrt, hingegen in entgegengesetzter Strömungsrichtung mit relativ niedrigem Widerstand öffnet. An diesen Ablassdurchgang kann ein Ablass zu einer Ablassschraube angeschlossen sein. Dadurch lässt sich der erste Teilraum bei Befüllen des zweiten Teilraums füllen.

Baulich einfach ist der Sitz des Rückschlagventils direkt im Ablassdurchgang geformt. Eine Schließkugel arbeitet mit dem Sitz zusammen. Die Schließkugel wird durch einen Sicherungsring gegen Herausfallen gesichert. Zweckmäßig ist auch im zweiten Teilraum eine Ablassschraube vorgesehen.

Anhand der Zeichnung wird eine Ausführungsform des Erfindungsgegenstandes eriäutert. Es zeigen:
- Fig. 1: einen Längsschnitt eines Motor-Pumpenaggregats,
- Fig. 2: einen Querschnitt des Motor-Pumpenaggregats von Fig. 1 in der Schnittebene A-A in Fig. 1,
- Fig. 3: einen Querschnitt des Motor-Pumpenaggregats in der Schnittebene B-B in Fig. 1,
- Fig. 4: einen Querschnitt des Motor-Pumpenaggregats in der Schnittebene D-D in Fig. 1,
- Fig. 5: einen Detaillängsschnitt in der Schnittebene C-C in Fig. 2, und
- Fig. 6: schematisch ein Blockschaltbild des Motor-Pumpenaggregats mit aufgesetztem Steuerventilblock und einem angeschlossen Hydroverbraucher, wobei gestrichelt eine alternative oder additive Variante angedeutet ist.

Ein Motor-Pumpenaggregat M in Fig. 1 ist beispielsweise als tragbare Einheit mit einem Gewicht unter etwa 25 kg und für eine liegende Betriebslage ausgelegt. Das Motor-Pumpenaggregat muss jedoch nicht notwendigerweise eine tragbare Einheit sein. Es kann auch für eine stehende Betriebslage konzopiert sein.

In einem ein Ölreservoir begrenzenden Gehäuse 1 ist als Antriebsquelle für eine Radialkolben-Pumpenanordnung P, (Hochdruckstufe) und eine z. B. als Zahnradpumpe 12 ausgebildete Niederdruckstufe P ein als liegender Unter-Öl-Motor ausgebildeter Elektromotor 2 vorgesehen. Die Motorwelle W liegt in etwa horizontal. Das Gehäuse 1 weist einen Leichtmetall-Profilabschnitt 3 (Rippenrohr) mit zylindrischer Innenwand auf, in den direkt ein Statorwicklungsteil 4 des Elektromotors 2 eingeschrumpft ist. Im Statorwicklungsteil 4 ist der auf der Motorwelle W angeordnete Rotor 5 zentriert. Die Motorwelle W wird in Lagern einer Endkappe 6 und einer Trennwand 7 gelagert. An der Trennwand 7 ist ein weiterer Gehäuseteil 8 befestigt. Die Trennwand 7 trennt einen ersten Teilraum R₁ des Ölreservoirs vom zweiten Teilraum R₂, in dem die Pumpenstufe P₂ an der Trennwand 7 befestigt ist. Der Statorwicklungsteil 4 trennt den ersten Teilraum R₁ von einem weiteren Teilraum R_{1'}. Die Motorwelle W verläuft durch den Teilraum R₁· und das in der Endkappe 6 angeordnete Lager zu einem außenliegenden Gebläserad 9. Z. B. mittels eines Exzenters 10 treibt die Motorwelle W in der Radialkolben-Pumpenanordnung P, mehrere um die Motorwelle W verteilte (z. B. vier) Radialkolben-Pumpenelemente 11, die an der Trennwand 7 befestigt sind. Die Motorwelle W treibt auch die Zahnradpumpe 12. Die Pumpenanordnungen P₁, P₂ sind, z. B. in der Trennwand 7, mit einem Steuerventilblock 13 verbunden, der z. B. außen auf dem Gehäuse 1 angebracht ist. Zu der Trennwand 7 verläuft ein an ein Rücklaufsystem R angeschlossenes Rücklaufkanal 14 zum ersten Teilraum R₁. Im oberen Teil der Trennwand 7 verbindet ein Entlüftungskanal 15 beide Teilräume R₁, R₂.

Unten in der Trennwand 7 ist ein Ablasskanal 16 vorgesehen, z. B. eine vom ersten Teilraum R₁ schräg nach unten zum zweiten Teilraum R₂ verlaufende Bohrung. Im Ablasskanal 16 ist ein Ventilsitz 17 angeordnet, z. B. eingeformt, an dem ein Kugelschließglied 18 anliegt, das in Strömungsrichtung zum zweiten Teilraum R₂ sperrt, jedoch bereits bei leichtem Druckgefälle zum ersten Teilraum R₁ öffnet. Das Kugelschließglied 18 ist durch einen Sicherungsring 19 gegen Herausfallen geschützt, z. B. durch einen Seegerring. Vom Ablasskanal 16 führt über seitliche Taschen wenigstens ein Ablauf 20 zu einer untenliegenden Ablassschraube 21. Auch im Gehäuseteil 8 kann eine untenliegende Ablassschraube 22 vorgesehen sein.

Für den ersten Teilraum R₁ ist ein Füll- und Druckvorspann-System V vorgesehen, das in den Fig. 2, 3 und 4 ein Vorspannventil F in der Trennwand 7, beispielsweise den Rücklaufkanal 14 zum Rücklaufsystem R, und den Entlüftungskanal 15, umfasst. Das Füllund Druckvorspann-System V dient dazu, im Betrieb im ersten Teilraum R₁ des Motor-Pumpenaggregats einen vorbestimmten Füllstand und einen vorgewählten hydraulischen Vorspanndruck einzustellen, um die Förderleistung der Radialkolbenpumpenelemente zu verbessern.

In Fig. 2 und 3 ist das Vorspannventil F in etwa auf der Höhe der Motorwelle W angeordnet. Fig. 2 zeigt für den zweiten Teilraum R₂ eine Füllvorrichtung 23. In Fig. 3 befindet sich das Vorspannventil F in einem Überströmkanal 30 in der Trennwand 7. Die Radialkolben-Pumpenanordnung P₁ besteht aus vier Radialkolben-Pumpenelementen 11, deren jedes einen Kolben 25, ein Gehäuse 26 und einen Ansaugbereich 27 besitzt. Die Druckseiten der Elemente 11 sind über ein Kanalsystem 28 in der Trennwand 7 mit dem Steuerventilblock 13 verbunden. Die Kolben 25 haben beispielsweise einen Durchmesser zwischen ca. 4 bis 9 mm. Vom Rücklaufsystem R führt der Kanal 14 in der Trennwand 7 in den ersten Teilraum R₁.

In Fig. 4 ist der Statorwicklungsteil 4 direkt in den Leichtmetall-Profilabschnitt 3 eingeschrumpft, wobei umfangsseitige Abflachungen 29 des Statorwicklungsteils 4 Öldurchgänge zum weiteren Teilraum R_{1'} und zum in Fig. 1 rechten Lager der Motorwelle W definieren. Auf diese Weise kontaktiert der überwiegende Teil des Umfangs des Statorwicklungsteils 4 ohne dazwischenliegenden Ölfilm die zylindrische Innenwand des Profilabschnitts 3, der mit außenliegenden Längsrippen 24 versehen ist.

Das Vorspannventil F (Fig. 5) ist beispielsweise vom zweiten Teilraum R₂ in den Oberströmkanal 30 eingesetzt In einer Stufenbohrung mit einem endseitigen Innengewindeabschnitt sitzt ein Ventilsitz-Einsatz 31, der durch eine eingeschraubte Schließfeder-Halterung 33 positioniert ist und mit einem Schließelement 32 zusammenwirkt, das vorzugsweise eine kugelige Dichtfläche hat und durch eine Vorspannfeder 34 in Schließrichtung beaufschlagt ist (Einschraub-Rückschlagventil).

Im Blockschaltbild in Fig. 6 sperren das Vorspannventil F und das Rückschlagventil 17, 18 in der Trennwand 7 in zueinander entgegengesetzten Strömungsrichtungen. Der Entlüftungskanal 15 bildet eine Drosselverbindung zwischen den ersten und zweiten Teilräumen R₁, R₂. An den Rücklaufkanal 14 ist das Rücklaufsystem R des Hydrauliksystems angeschlossen, dessen Steuerkomponenten im Steuerventilblock 13 untergebracht sind. An den Steuerventilblock 13 kann ein Wege-Steuerventil angeschlossen werden und auch eine Verbindung zu einem Hydroverbraucher Z. Im Rücklaufsystem R herrscht ein bestimmter Rücklaufsystemdruck. Das zurücklaufende Öl und der Rücklaufsystemdruck werden verwendet, um im ersten Teilraum R₁ einen Füllstand bis mindestens zum Entlüftungskanal 15 und den bestimmten Vorspanndruck einzustellen, der durch das Vorspannventil F gesteuert wird. Öl tritt aus dem ersten Teilraum R₁ in den zweiten Teilraum R₂ über, wenn der Druck im ersten Teilraum R₁ den eingestellten Vorspanndruck zu überschreiten sucht. Der Vorspanndruck ist beispielsweise auf 0,1 bar eingestellt.

Gestrichelt ist als Alternative entweder im ersten oder zweiten Teilraum R₁, R₂ eine Ladepumpe P₃ vorgesehen, die den ersten Teilraum R₁ mit Öl versorgt, um den Füllstand und den Vorspanndruck zu erzeugen. Es könnte eine externe Ladepumpe oder eine andere Ladedruckquelle vorgesehen sein.

## Patentansprüche

1. Motor-Pumpenaggregat (M),mit einem ein Ölreservoir mit ersten und zweiten Teilräumen (R₁, R₂, R₁') begrenzenden Gehäuse, in dem ein Elektromotor (2) mit seiner Motorwelle (W) zumindest eine im ersten Teilraum (R₁) angeordnete Radialkolben-Pumpenanordnung (P₁) treibt, und mit einer Trennwand (7) zwischen den Teilräumen (R₁, R₂), **dadurch gekennzeichnet, dass** für den ersten Teilraum (R₁) ein Füll- und Druckvorspann-System (V) vorgesehen ist, mit dem im ersten Teilraum (R₁) ein vorbestimmter Ölfüllstand und eine ausgewählte Öldruck-Vorspannung für die Radialkolben-Pumpenanordnung (P₁) einstellbar sind.

2. Motor-Pumpenaggregat nach Anspruch 1, **dadurch gekennzeichnet, dass** der erste Teilraum (R₁) mit dem Rücklaufdruck eines an das Motor-Pumpenaggregat (M) angeschlossenen Rücklaufsystems (R) und/oder mit einem Ladedruck einer Ladepumpe (P₃) beaufschlagbar ist, und dass in einem Überströmkanal (30) zwischen beiden Teilräume (R₁, R₂) ein in Strömungsrichtung vom zweiten in den ersten Teilraum (R₁) sperrendes, federbelastetes Vorspannventil (F) und oberhalb des Überströmkanals (30) ein freier Entlüftungskanal (15), vorzugsweise jeweils in der Trennwand (7), vorgesehen sind.

3. Motor-Pumpenaggregat nach Anspruch 2, **dadurch gekennzeichnet, dass** das Vorspannventil (F) ein Einschraub-Rückschlagventil ist und einen Ventilsitz-Einsatz (31), eine einschraubbare Federhalterung (33), eine Vorspannfeder (34) und ein Schließelement (32) mit kugeliger Dichtfläche umfasst.

4. Motor-Pumpenaggregat nach Anspruch 1, **dadurch gekennzeichnet, dass** das Gehäuse (1) einen außenverrippten Leichtmetall-Profilabschnitt (3) mit zylindrischer Innenwand aufweist, dass ein Statorwicklungsteil (4) des als Unter-Öl-Motor mit liegender Motorwelle (W) ausgebildeten Elektromotors (2) direkt in den Leichtmetall-Profilabschnitt (3) eingeschrumpft ist, und dass der Statorwicklungsteil (4) wenigstens eine umfangsseitige Abflachung (29) besitzt, die mit der zylindrischen Innenwand einen Ölaustausch-Durchgang begrenzt

5. Motor-Pumpenaggregat nach Anspruch 2, **dadurch gekennzeichnet, dass** die Radialkolben-Pumpenanordnung (P₁) mehrere um die Motorwelle (W) verteilte, an der Trennwand (7) festgelegte Radialkolben-Pumpenelemente (11) umfasst, und dass - in Betriebslage des Motor-Pumpenaggregats (M) - der Entlüftungskanal (15) oberhalb der Ansaugbereiche (27) der Radialkolben-Pumpenelemente (11) und der Überströmkanal (30) in etwa auf Höhe der Motorwelle (W) angeordnet sind.

6. Motor-Pumpenaggregat nach Anspruch 2, **dadurch gekennzeichnet, dass** der Vorspanndruck im ersten Teilraum (R₁) aus dem Rücklaufdruck eines an das Motor-Pumpenaggregat angeschlossenen Hydraulikkreises abgeleitet ist und beispielsweise 0,1 bar beträgt.

7. Motor-Pumpenaggregat nach Anspruch 2, **dadurch gekennzeichnet, dass** im zweiten Teilraum (R₂) an der Trennwand (7) eine von der Motorwelle (W) antreibbare Niederdruck-Zahnradpumpen-Anordnung (P₂), angeordnet ist.

8. Motor-Pumpenaggregat nach Anspruch 1, **dadurch gekennzeichnet, dass** der erste Teilraum (R₁) mit einer Ladepumpe (P₃) verbunden ist, z. B. mit einer von der Motorwelle (W) getriebenen Ladepumpe (P₃) im ersten oder im zweiten Teilraum (R₁, R₂).

9. Motor-Pumpenaggregat nach Anspruch 1, **dadurch gekennzeichnet, dass** die Radialkolben-Pumpenelemente (11) Kolben (25) mit einem Durchmesser zwischen ca. 4 bis 9 mm enthalten, und dass der Höchstdruck das Motor-Pumpenaggregats (M) auf einen erst über die Radialkolben-Pumpenelemente (11) erreichbaren Höchstdruckbereich auf ca. 700 bis 800 bar eingestellt ist.

10. Motor-Pumpenaggregat nach Anspruch 1, **dadurch gekennzeichnet, dass** das Motor-Pumpenaggregat (M) eine tragbare Einheit mit einem Gewicht unter ca. 25 kg ist.

11. Motor-Pumpenaggregat nach Anspruch 2, **dadurch gekennzeichnet, dass** in der Trennwand (7) ein in Betriebslage des Motor-Pumpenaggregats (M) vom ersten Teilraum (R₁) schräg nach unten in den zweiten Teilraum (R₂) geneigter Ablasskanal (16) vorgesehen ist, dass in dem Ablasskanal (16) ein in Strömungsrichtung vom ersten Teilraum (R₁) in den zweiten Teilraum (R₂) sperrendes Rückschlagventil enthalten ist, und dass vom Ablasskanal (16) ein Ablauf (20) zu einer untenliegenden Ablassschraube (21) führt.

12. Motor-Pumpenaggregat nach Anspruch 11, **dadurch gekennzeichnet, dass** das Rückschlagventil aus einem Kugelschließglied (18) und einem in den Ablasskanal (16) eingeformten Ventilsitz (17) besteht, und dass das Kugelschließglied (18) im Ablasskanal (16) durch einen Sicherungsring, (19), z. B. einen Seegerring, gesichert ist.

## Claims

1. Motor pump aggregate (M) comprising a housing (1) defining an oil reservoir by first and second chambers (R1, R2), an electromotor (2) within said housing (1) driving by its motor shaft (W) at least a radial piston pump arrangement (P1) provided within said first chamber (R1), and a separation wall (7) between said first and second chambers (R1, R2) **characterised in that** a filling and pressure biasing system (V) is provided for said first chamber (R1) for establishing within said first chamber (R1) a predetermined oil filling level and a pre-selected pre-biasing oil pressure for said radial piston pump arrangement (P1).

2. Motor pump aggregate as in claim 1, **characterised in that** said first chamber (R1) is loaded by the return pressure of a return system (R) connected to said motor pump aggregate (M) and/or by a charging pressure of a charging pump (P3), and that a spring loaded pre-biasing valve (F) and an open ventilation channel (15) are provided preferably respectively within in said separation wall (7), said pre-biasing valve (F) being situated within an exchange channel (30) extending between both chambers (R1, R2), said pre-biasing valve blocking flow in flow direction from said second chamber into said first chamber (R1 ), said open ventilation channel (15) being situated above said exchange channel (30).

3. Motor pump aggregate as in claim 2, **characterised In that** said pre-biasing valve (F) is designed as a screw-in check valve and includes a valve seat insert (31), a screw-in spring retainer (33), a pre-loading spring (34) and a closure element (32) having a spherical sealing surface.

4. Motor pump aggregate as in claim 1, **characterised in that** said housing (1) includes a light metal profile section (3) with cylindrical inner wall and outer ribs, that a stator winding part (4) of said electromotor (2) directly is shrunk into said light metal profile section (3), said electromotor (2) being made as an oil immersed motor with lying motor shaft (W), and that said stator winding part (4) has at least one peripheral flattened portion (29) defining with said cylindrical inner wall of said section (3) an oil exchange passage.

5. Motor pump aggregate as in claim 2, **characterised in that** said radial piston pump arrangement (P1) comprises several radial piston pump elements (11) secured to said separation wall (7) and distributed around said motor shaft (W), and that in an operation position of said motor pump aggregate (M) said ventilation channel (15) is provided above the suction ranges (27) of said radial piston pump elements (11) and said exchange channel (30) is located essentially at the height position of said motor shaft (W).

6. Motor pump aggregate as in claim 2, **characterised in that** said pre-biasing pressure within said first chamber (R1) is derived from the return pressure of a hydraulic circuit connected to the motor pump aggregate and amounts e.g. to about 0.1 bar.

7. Motor pump aggregate as in claim 2, **characterised in that** within said second chamber (R2) at said separation wall (7) a low pressure gear wheel pump arrangement (P2) is provided.

8. Motor pump aggregate as in claim 1, **characterised in that** said first chamber (R1) is connected to a charging pump (P3), e.g. to a charging pump (P3) situated within said first or second chamber (R1, R2) and driven by said motor shaft (W).

9. Motor pump aggregate as in claim 1, **characterised in that** said radial piston pump elements (11) are equipped with pistons (25) of a diameter between about 4 mm to about 9 mm, and that the maximum supply pressure to be reached by said radial piston pump elements (11) is set to about 700 bars to 800 bars.

10. Motor pump aggregate as in claim 1, **characterised in that** said motor pump aggregate (M) is a portable unit having a weight less than about 25 kilograms.

11. Motor pump aggregate as in claim 2, **characterised in that** a removal channel (16) is provided within said separation wall (7), said removal channel (16) extending in operation position of said motor pump aggregate (M) from said first chamber (R 1) obliquely downwards into said second chamber (R2), that a check valve is contained within said removal channel (16), said check valve blocking in flow direction from said first chamber (R1) into said second chamber (R2), and that a drain (20) is leading from said removal channel (16) to a lower positioned removal screw (21).

12. Motor pump aggregate as in claim 11, **characterised in that** said check valve consists of a ball closure member (18) and a valve seat (17) formed into said removal channel (16), and that said ball closure member (18) is secured within said removal channel (16) by a securing ring (19), e.g. a Seeger ring.

## Revendications

1. Ensemble motopompe (M), comportant un carter délimitant un réservoir d'huile ayant des première et seconde chambres partielles (R₁, R₂, R₁'), dans lequel un moteur électrique (2), par son arbre moteur (W), entraîne au moins un agencement de pompe à piston radial (P₁) disposé dans la première chambre partielle (R₁), et comportant une cloison de séparation (7) entre les chambres partielles (R₁, R₂), **caractérisé en ce que** pour la première chambre partielle (R₁) est prévu un système de remplissage et de précontrainte (V) avec lequel peuvent être réglés dans la première chambre partielle (R₁) un niveau de remplissage d'huile prédéterminé et une précontrainte de pression d'huile choisie pour l'agencement de pompe à piston radial (P₁).

2. Ensemble motopompe selon la revendication 1, **caractérisé en ce que** la première chambre partielle (R₁) peut recevoir la pression de retour d'un système de retour (R) raccordé à l'ensemble motopompe (M) et/ou une pression d'admission d'une pompe de pression d'admission **(P**_{**3**}**)** , et que dans un canal de trop-plein (30) entre les deux chambres partielles (R₁, R₂) sont prévus, de préférence chacun dans la cloison de séparation (7), une vanne de précontrainte (F) sous contrainte élastique bloquant dans le sens d'écoulement de la deuxième dans la première chambre partielle (R₁), et au-dessus du canal de trop plein (30) un canal de purge d'air (15) libre.

3. Ensemble motopompe selon la revendication 2, **caractérisé en ce que** la vanne de précontrainte (F) est une vanne anti-retour filetée et comprend un insert de siège de vanne (31), une fixation de ressort (33) pouvant se visser, un ressort de précontrainte (34) et un élément obturateur (32) à surface d'étanchéité sphérique.

4. Ensemble motopompe selon la revendication 1, **caractérisé en ce que** le carter (1) présente une section profilée (3) en alliage léger, nervurée extérieurement, à paroi intérieure cylindrique, qu'une partie de bobine de stator (4) du moteur électrique (2) réalisé comme moteur immergé dans l'huile, à arbre moteur (W) horizontal, est enfoncée directement dans la section profilée (3) en alliage léger, et que la partie de bobine de stator (4) possède au moins un méplat (29) du coté périphérie qui délimite, avec la paroi intérieure cylindrique, un passage pour vidange d'huile.

5. Ensemble motopompe selon la revendication 2, **caractérisé en ce que** l'agencement de pompe à piston radial (P₁) comprend plusieurs éléments de pompe à piston radial (11) fixés sur la cloison de séparation (7), répartis autour de l'arbre moteur **(W),** et que - dans la position de service de l'ensemble motopompe (M) - le canal de purge d'air (15) est disposé au-dessus des zones d'admission (27) des éléments de pompe à piston radial (11) et le canal de trop plein (30) approximativement à la hauteur de l'arbre moteur (W).

6. Ensemble motopompe selon la revendication 2, **caractérisé en ce que** la pression de précontrainte dans la première chambre partielle (R₁) est dérivée de la pression de retour d'un circuit hydraulique raccordé à l'ensemble motopompe et est par exemple de 0,1 bar.

7. Ensemble motopompe selon la revendication 2, **caractérisé en ce que** dans la deuxième chambre partielle (R₂) sur la cloison de séparation (7) est disposé un agencement de pompe à engrenage (P₂) à basse pression pouvant être entraîné par l'arbre moteur (W).

8. Ensemble motopompe selon la revendication 1, **caractérisé en ce que** la première chambre partielle (R₁) est reliée à une pompe de pression d'admission (P₃), par exemple à une pompe de pression d'admission (P₃) entraînée par l'arbre moteur (W), dans la première ou la deuxième chambre partielle (R₁, R₂).

9. Ensemble motopompe selon la revendication 1, **caractérisé en ce que** les éléments de pompe à piston radial (11) comprennent des pistons (25) présentant un diamètre compris entre environ 4 à 9 mm, et que la pression maximale de l'ensemble motopompe (M) est réglée sur une plage de pressions maximales d'environ 700 à 800 bars atteignable seulement par l'intermédiaire des éléments de pompe à piston radial (11).

10. Ensemble motopompe selon la revendication 1, **caractérisé en ce que** l'ensemble motopompe (M) est une unité portative d'un poids inférieur à environ 25 kg.

11. Ensemble motopompe selon la revendication 2, **caractérisé en ce que** dans la cloison de séparation (7) est prévu un canal de vidange (16) incliné, dans la position de service de l'ensemble motopompe (M), de la première chambre partielle (R₁) vers le bas dans la deuxième chambre partielle (R₂), que dans le canal de vidange (16) est contenue une vanne anti-retour bloquant dans le sens d'écoulement de la première chambre partielle (R₁) dans la deuxième chambre partielle (R₂), et qu'une évacuation (20) conduit du canal de vidange (16) à une vis de vidange (21) située dessous.

12. Ensemble motopompe selon la revendication 11, **caractérisé en ce que** la vanne anti-retour est constituée d'un organe obturateur sphérique (18) et d'un siège de vanne (17) conformé dans le canal de vidange (16) et que l'organe obturateur sphérique (18) est fixé dans le canal de vidange (16) par un anneau de fixation (19), par exemple un anneau de retenue.
